# EUROPÄISCHE PATENTSCHRIFT

(11) **EP 3 575 230 B1**
(45) Veröffentlichungstag und Bekanntmachung des Hinweises auf die Patenterteilung: **30.11.2022**
(21) Anmeldenummer: 19000266.7
(22) Anmeldetag: 27.05.2019
(51) Int. Cl.: B65D 1/02, B65D 8/00, B65D 21/02, B65D 23/00

(54) **TRINKFLASCHE UND STANDFUSS FÜR EINE TRINKFLASCHE**
DRINK BOTTLE AND STAND FOR A DRINK BOTTLE
BIBERON ET PIED SUPPORT POUR UN BIBERON

(30) Priorität: 31.05.2018 DE 202018002710 U; 31.05.2018 DE 102018004612
(43) Veröffentlichungstag der Anmeldung: 04.12.2019
(73) Patentinhaber: Mangold, Stephan, 10247 Berlin (DE)
(72) Erfinder: Mangold, Stephan, 10247 Berlin (DE)
(74) Vertreter: ETL IP Patent- und Rechtsanwaltsgesellschaft mbH

(56) Entgegenhaltungen:
- WO-A1-2016/201054
- DE-U1-202016 006 538
- US-A1- 2012 168 451
- US-A1- 2014 042 164

## Beschreibung

Die Erfindung betrifft eine wiederverwendbare Trinkflasche, die mit einer Flüssigkeit befüllbar ist und die einen Verschluss aufweist. Vorzugsweise geht es nicht um Trinkflaschen, in denen der Handel Getränke verkauft, sondern um solche, die z. B. bei Wanderungen zur Deckung des Flüssigkeitsbedarfs mitgeführt und vom Nutzer selbst befüllt werden.

Derartige Trinkflaschen sind vielfältigst bekannt z. B. als Thermosflaschen, die die Flüssigkeit in einem gesonderten Thermoeinsatz für eine gewisse Zeit auf dem Temperaturniveau beim Einfüllen halten. Das Thermosflaschengehäuse weist einen abschraubbaren Deckel auf, der als Trinkbecher nutzbar ist, während der Thermoseinsatz gesondert verschlossen wird, gewöhnlich mit einem Stopfen.

Aus der US 2012/0168541 A1 ist eine Trinkflasche bekannt, deren abschraubbarer Verschluss als Trinkbecher nutzbar ist.

Aufwendig ist bei dieser Trinkflasche ebenso wie bei den eingangs benannten Thermosflaschen die Reinigung, denn diese muss über die Verschlussöffnung vorgenommen werden, die gewöhnlich deutlich kleiner ist als der innere Umfang der Trinkflasche.

Dieses Reinigungsproblem weist die Trinkflasche nach der US 2010/0084362 A1 nicht auf, denn neben der Verschlussöffnung ist hier zusätzlich der gesamte Flaschenkopf abschraubbar, so dass ein optimaler Zugang in das Innere der Trinkflasche gewährleistet ist. Nachteilig ist, dass beim Aufschrauben des Verschlusses der Flaschenkopf mit aufgedreht werden kann und das für den abgeschraubten Flaschenkopf keine Verwendung besteht.

Die DE 20 2016 006 538 U1 beschreibt einen Dosieraufsatz für Farben, Lacke, Harze usw., der zwei Öffnungen aufweist, deren Verschlüsse die ebene Oberfläche und den Umfang des Aufsatzes nicht überragen.

Aus der US 2012/01 68 451 A1 ist ein Trinkbecher mit einem rohrförmigen Vorsprung, der nach unten geformt ist und ein Innengewinde aufweist, das es ermöglicht, ihn drehbar an einer Flasche mit einem kleinen zylindrischen Hals anzubringen und von dieser zu lösen, bekannt. Das Innengewinde arbeitet mit einem Außengewinde zusammen, das auf den kleinen zylindrischen Hals der Flasche aufgespritzt wird, so dass der Trinkbecher als Verschluss dienen kann, um die Flasche zu verschließen, wenn sie überkopf getragen wird.

Aus der WO 2016/201054 A1 ist ein Mischbehälter bekannt, der so konstruiert ist, dass er zerlegbar ist, so dass seine Einzelteile gründlich gereinigt werden können. Der Behälter hat einen abnehmbaren Boden, der eine Ventileinheit enthält, durch die Flüssigkeitskonzentrate aus einer austauschbaren Schale zugegeben werden können. In einigen Ausführungsformen ist ein Messbecher Teil des abnehmbaren Bodens. In anderen Ausführungsformen ist ein Messbecher in den Behälter integriert.

Letztlich beschreibt die US 2014/042164 A1 einen wiederverschließbaren Getränkebehälter, der eine Kappe umfasst, die sich zwischen den Positionen Lagern, Öffnen, Entfernen und Wiederverschließen bewegt. Stege werden verwendet, um die Öffnungskraft zu verstärken, die im Allgemeinen durch den Eingriff zwischen dem Sockel und der Kappe entsteht. Ein elastomeres Dichtungselement ist zwischen der Kappe und dem Stutzen angeordnet, so dass, wenn sich die Kappe in der vollständig sitzenden oder abgedichteten Position befindet, eine luftdichte oder zumindest im Wesentlichen luftdichte Abdichtung geschaffen wird, um zu verhindern, dass der Inhalt des Behälters ausläuft. Es werden weitere Verbesserungen offengelegt, die eine Kerblinienstruktur in der Bodenwand des Sockels umfassen, die ein vorhersehbares und wiederholbares Öffnen des Behälters entlang der Kerblinie ermöglicht. Es ist ein Griff vorgesehen, der eine Lücke oder einen Zwischenraum enthält, in den eine Münze oder ein anderes Gerät eingeführt werden kann, um dem Verbraucher einen besseren Griff zu ermöglichen und eine angemessene Öffnungskraft zu gewährleisten.

Aufgabe der Erfindung ist es, den Flaschenkopf der Trinkflasche im abgeschraubten Zustand einer Verwendung zuführen oder zweckmäßig unterzubringen. Ferner soll beim Aufschrauben des Verschlusses der Trinkflasche ein gleichzeitiges Aufdrehen des Flaschenkopfes verhindert werden.

Gelöst wird diese Aufgabe mit den Merkmalen des Anspruches 1 oder des Anspruches 8. Vorteilhafte Ausgestaltungen sind Gegenstand der Unteransprüche.

Bei einer Trinkflasche, aufweisend einen Flaschenkörper mit einem unten angeordneten Flaschenboden, einem sich nach oben an den Flaschenkörper anschließenden Flaschenkopf, wobei der Flaschenkopf mit dem Flaschenkörper mittels einer Gewindepaarung verschraubt ist, und einen am Flaschenkopf angeordneten mit einer Tülle des Flaschenkopfes verschraubbaren Flaschenverschluss ist erfindungsgemäß vorgesehen, dass die Trinkflasche bodenseitig ein auf den Flaschenkörper aufschraubbares oder aufsteckbares Behältnis aufweist, das zumindest so dimensioniert ist, dass es im aufgeschraubten oder aufgesteckten Zustand den Flaschenkopf aufnehmen kann, wenn dieser nicht anderweitig genutzt wird oder dass der Flaschenboden eine in den Flaschenkörper weisende Negativform, vorzugsweise der äußeren Form des Flaschenkopfes entsprechend, aufweist, so dass der abgeschraubte Flaschenkopf zumindest teilweise, vorzugsweise auch vollstädig, flaschenbodenseitig in den Flaschenkörper einsetzbar ist. Auf diese Weise wird der Flaschenkopf sicher verstaut, indem er bodenseitig am Flaschenkörper in das aufschraubbare oder aufsteckbare Behältnis eingelagert wird, oder er übernimmt die Funktion eines Standfußes.

Eine vorteilhafte Ausgestaltung sieht vor, dass der Flaschenverschluss oder die Tülle allein den oberen Abschnitt des Flaschenkopfes nicht überragt.

Dadurch, dass der Flaschenverschluss oder die Tülle allein den oberen Abschnitt des Flaschenkopfes nicht überragt, wird die Möglichkeit geschaffen, den oberen Abschnitt des Flaschenkopfes als ebene Fläche vollflächig oder in Abschnitten auszubilden. Damit kann der Flaschenkopf - um 180° gedreht - auf einer ebenfalls flächigen Unterlage abgestellt und als weiteres Trinkgefäß genutzt werden. Ansonsten verfügt der Flaschenkörper ohne Flaschenkopf bereits über alle notwendigen Ausgestaltungen eines Trinkbechers.

Natürlich ist es auch möglich, den oberen Abschnitt des Flaschenkopfes eine Form abweichend von der ebenen zu geben, mit der eine Anpassung an eine bestimmte Verwendung beim Abstellen erreicht werden soll.

Der Flaschenkopf als nicht benötigtes Teil verschwindet so, wenn der Flaschenkörper allein als Trinkbecher genutzt wird. Da der Flaschenkopf glatt abschließt, entsteht so eine Standfläche - ein Standring - für den Flaschenkörper, jetzt in der Funktion Trinkbecher, unabhängig wie sonst der Bodenrand des Flaschenkörpers ausgebildet ist.

Bevorzugt geht der Flaschenkopf beim Einsetzen in den Boden des Flaschenkörpers mit diesem eine leicht lösbare Rast-oder Klemmverbindung ein, so dass er nicht beim Trinken herausfallen kann.

Mit dieser Form der Ausgestaltung wird die erfindungsgemäße Aufgabestellung auch allein gelöst, nämlich den Flaschenkopf einer weiteren Verwendung zuzuführen.

Für eine Trinkflasche mit einem Standfuß, aufweisend einen Flaschenkörper mit einem unten angeordneten Flaschenboden, einem sich nach oben an den Flaschenkörper anschließenden Flaschenkopf, wobei der Flaschenkopf mit dem Flaschenkörper mittels einer Gewindepaarung verschraubt ist, und einen am Flaschenkopf angeordneten mit einer Tülle des Flaschenkopfes verschraubbaren Flaschenverschluss ist deshalb erfindungsgemäß vorgesehen, dass der Flaschenboden eine in den Flaschenkörper weisende Negativform aufweist, so dass der abgeschraubte Flaschenkopf zumindest teilweise, vorzugsweise auch vollständig, flaschenbodenseitig in den Flaschenkörper einsetzbar ist.

Der Flaschenkopf als nicht benötigtes Teil verschwindet so, wenn der Flaschenkörper als Trinkbecher genutzt wird. Da der Flaschenkopf glatt abschließt, entsteht so ein Standfuß - ein Standring - für den Flaschenkörper, jetzt in der Funktion Trinkbecher, unabhängig wie sonst der Bodenrand des Flaschenkörpers ausgebildet ist.

Vorzugsweise entspricht die Negativform der äußeren Form des Flaschenkopfes, zumindest aber seinem oberen Abschnitt.

Auch bei dieser Ausführung geht der Flaschenkopf beim Einsetzen in den Boden des Flaschenkörpers bevorzugt mit diesem eine leicht lösbare Verbindung, vorzugsweise eine Rast- oder Klemmverbindung, e.in, so dass er beim Trinken aus dem Flaschenkörper nicht herausfallen kann.

Bevorzugt ist bei den Trinkflaschen gemäß Anspruch 1 und der Trinkflasche mit einem Standfuß gemäß Anspruch 8 für ein leichteres Auf- oder Zudrehen der Gewindepaarung Flaschenkopf-Flaschenkörper vorgesehen, dass der Flaschenkopf und hier insbesondere die obige ebene Fläche vorzugsweise zwei Ausnehmungen oder Einbeulungen und zwischen diesen einen Steg aufweist.

Der Steg kann so durch zwei Finger umfasst und eine Auf-oder Zudrehkraft eingebracht werden.

Eine weitere vorteilhafte Ausgestaltung für beide Ausführungen der Trinkflasche und den Standfuß sieht vor, dass die Drehachse des verschraubbaren Flaschenverschlusses bezogen auf die Drehachse der Gewindepaarung des Flaschenkopfes mit dem Flaschenkörper beabstandet angeordnet ist und/oder einen Winkel bildet.

Durch die beabstandete oder winklige Anordnung des Flaschenverschlusses zur Drehachse der Gewindepaarung Flaschenkopf-Flaschenkörper werden die Drehmomente dahingehend verändert, dass beim Aufdrehen der Gewindepaarung Flaschenverschluss-Flaschenkopf sich die Gewindepaarung Flaschenkopf-Flaschenkörper bei gleichdrehenden Gewinden nicht gleichzeitig aufdreht.

Bei ungleichdrehenden Gewindepaarungen wird beim Zudrehen des Flaschenverschlusses das gleichzeitig Öffnen der Gewindepaarung Flaschenkopf-Flaschenkörper verhindert.

Die äußere Form des Flaschenkörpers ist bei allen Ausführungen beliebig. Der Flaschenkörper und der Flaschenkopf bzw. Flaschenkörper und der bodenseitige Behälter weisen aber zumindest im Bereich ihrer Gewindepaarung eine zylindrische Form auf.

Beispiele der erfindungsgemäßen Trinkflasche sind in den Zeichnungen dargestellt und soll nachfolgend erläutert werden.

Es zeigen:
- Fig. 1: eine Trinkflasche geschlossen,
- Fig. 2: eine Trinkflasche mit bodenseitig eingesetztem Flaschenkopf als Standfuß,
- Fig. 3: eine Draufsicht auf einen Flaschenkopf und
- Fig. 4: eine Trinkflasche mit einem Aufnahmebehältnis.

**Fig. 1** zeigt eine geschlossene Trinkflasche aufweisend einen Flaschenkörper 1 mit einem unten angeordneten Flaschenboden 7, einem sich nach oben an den Flaschenkörper 1 anschließenden Flaschenkopf, wobei der Flaschenkopf 2 mit dem Flaschenkörper 1 mittels einer Gewindepaarung 4 verschraubt ist, und einen am Flaschenkopf 2 angeordneten mit einer Tülle des Flaschenkopfes 2 verschraubbaren Flaschenverschluss 3.

Der Flaschenverschluss 2 bzw. die Tülle auch allein überragen den oberen Abschnitt des Flaschenkopfes 2 nicht, der als eine ebene Fläche 6 ausgebildet ist.

Dadurch verleiht die ebene Fläche 6 dem Flaschenkopf 2 um 180° gedreht Standfestigkeit beim Abstellen auf einer Unterlage. Er kann so als kleiner Trinkbecher genutzt werden.

Unabhängig von der Ausbildung des Flaschenkopfes 2 ist vorgesehen, dass der Flaschenboden 7 eine in den Flaschenkörper 1 weisende Negativform 11 der äußeren Form des Flaschenkopfes 2 aufweist, so dass der abgeschraubte Flaschenkopf 2 zumindest teilweise bodenseitig in den Flaschenkörper 1 einsetzbar ist.

Der Rand des Flaschenkopfes 2 dient so als Standfuß für den Flaschenkörper 1, der jetzt unabhängig von seinem Bodenrand als abstellbarer Trinkbecher nutzbar ist.
Dies zeigt **Fig. 2****.**

Zwischen dem Flaschenkörper 1 und dem in die Negativform 11 eingesetzten Flaschenkopf 2 sollte dabei eine lösbare Verbindung bestehen, vorzugsweise eine Rast- oder Klemmverbindung, so dass der Flaschenkopf 2 beim Trinken nicht aus der Negativform 11 herausfällt.

Gezeigt wird auch, dass die Drehachse 12 des verschraubbaren Flaschenverschlusses 3 bezogen auf die Drehachse 10 der Gewindepaarung 4 des Flaschenkopfes 2 mit dem Flaschenkörper 1 beabstandet angeordnet ist und einen Winkel einschließt. Dabei ist die Gewindepaarung des Flaschenverschlusses 3 mit dem Flaschenkopf 2 gleichdrehend mit der Gewindepaarung 4 des Flaschenkopfes 2 mit den Flaschenkörper 1.

Diese Maßnahmen verhindern ein Aufdrehen der Gewindepaarung 4 beim Aufdrehen des Flaschenverschlusses 3.

Zumindest im Bereich der Gewindepaarung 4 des Flaschenkörpers 1 mit dem Flaschenkopf 2 bzw. des Flaschenkörpers 1 mit dem Behälter 13 weisen diese bei beiden Trinkflaschenausführungen eine zylindrische Form auf.

**Fig. 3** zeigt eine Draufsicht auf den Flaschenkopf 2. Neben dem Flaschenverschluss 3 besitzt der Flaschenkopf 2 zwei Ausnehmungen 8 oder zwei Einbeulungen, zwischen denen sich ein Steg 9 befindet. Auf diese Weise können die Finger gut den Flaschenkopf 2 zum Auf- und Zudrehen erfassen.

**Fig. 4** zeigt, dass die Trinkflasche bodenseitig ein auf den Flaschenkörper 1 aufschraubbares oder aufsteckbares Behältnis 13 aufweist, das zumindest so dimensioniert ist, dass es im aufgeschraubten Zustand den Flaschenkopf 2 aufnehmen kann, wenn dieser nicht anderweitig genutzt wird.

### Bezugszeichenliste

- 1: Flaschenkörper
- 2: Flaschenkopf
- 3: Flaschenverschluss
- 4: Gewindepaarung Flaschenkörper-Flaschenkopf
- 5: Gewindepaarung Flaschenkopf-Flaschenverschluss
- 6: obige ebene Fläche des Flaschenkopfes
- 7: Flaschenboden
- 8: Ausnehmungen
- 9: Steg
- 10: Drehachse
- 11: Negativform
- 12: Drehachse
- 13: Behältnis

## Patentansprüche

1. Trinkflasche aufweisend einen Flaschenkörper (1) mit einem unten angeordneten Flaschenboden (7), einem sich nach oben an den Flaschenkörper (1) anschließenden Flaschenkopf, wobei der Flaschenkopf (2) mit dem Flaschenkörper (1) mittels einer Gewindepaarung (4) verschraubt ist, und mit einem am Flaschenkopf (2) angeordneten mit einer Tülle des Flaschenkopfes (2) verschraubbaren Flaschenverschluss (3), **dadurch gekennzeichnet, dass**
der Flaschenkörper (1) bodenseitig ein auf den Flaschenkörper (1) aufschraubbares oder aufsteckbares Behältnis (13) aufweist, dessen Größe so bemessen ist, dass der Flaschenkopf (2) im auf dem Flaschenkörper (1) aufgeschraubten oder aufgesteckten Behältnis (13) Platz findet oder der Flaschenboden (7) eine in den Flaschenkörper (1) weisende Negativform (11) aufweist, so dass der abgeschraubte Flaschenkopf (2), zumindest teilweise, vorzugsweise vollständig, flaschenbodenseitig in den Flaschenkörper (1) einsetzbar ist.

2. Trinkflasche nach Anspruch 1, **dadurch gekennzeichnet, dass**
der Flaschenverschluss (3) und die Tülle allein den oberen Abschnitt des Flaschenkopfes (2) nicht überragt und der obere Abschnitt des Flaschenkopfes (2) eine ebene Fläche (6) aufweist, die dem Flaschenkopf (2) um 180° gedreht Standfestigkeit beim Abstellen auf einer Unterlage verleiht.

3. Trinkflasche nach Anspruch 1 oder 2, **dadurch gekennzeichnet, dass**
der Flaschenkopf (2) zwei Ausnehmungen (8) oder zwei Einbeulungen aufweist zwischen denen sich ein Steg (9) befindet.

4. Trinkflasche nach einem der Ansprüche 1 bis 3, **dadurch gekennzeichnet, dass**
der zwischen dem Flaschenkörper (1) und dem in die Negativform (11) eingesetzten Flaschenkopf (2) eine lösbare Verbindung besteht, vorzugsweise eine Rast-oder Klemmverbindung.

5. Trinkflasche nach einem der Ansprüche 1 bis 4, **dadurch gekennzeichnet, dass**
die Aufnahmefähigkeit des Behältnisses (13) für den Flaschenkopf (2) vorzugsweise durch die Verwendung geringerer Materialstärken für das Behältnis (13) im Vergleich zum Flaschenkörper (1) erreichbar ist.

6. Trinkflasche nach einem der Ansprüche 1 bis 4, **dadurch gekennzeichnet, dass**
die Negativform (11) der äußeren Form des Flaschenkopfes (2) vollständig oder dem oberen Teil des Flaschenkopfes (2) angepasst ist.

7. Trinkflasche nach einem der Ansprüche 1 bis 6, **dadurch gekennzeichnet, dass**
der Flaschenkörper (1) und der Flaschenkopf (2) und der Flaschenkörper (1) und das Behältnis (13) zumindest im Bereich ihrer Gewindepaarung (4) eine zylindrische Form aufweisen.

8. Trinkflasche mit einem Standfuß, wobei die Trinkflasche einen Flaschenkörper (1) mit einem unten angeordneten Flaschenboden (7), einem sich nach oben an den Flaschenkörper (1) anschließenden Flaschenkopf aufweist und wobei der Flaschenkopf (2) mit dem Flaschenkörper (1) mittels einer Gewindepaarung (4) verschraubt ist, und einen am Flaschenkopf (2) angeordneten mit einer Tülle des Flaschenkopfes (2) verschraubbaren Flaschenverschluss (3) besitzt, **dadurch gekennzeichnet, dass**
der Flaschenboden (7) eine in den Flaschenkörper (1) weisende Negativform (11) aufweist, so dass der abgeschraubte Flaschenkopf (2) zumindest teilweise oder vollständig flaschenbodenseitig in den Flaschenkörper (1) einsetzbar ist und der glatte Abschluss des Flaschenkopfes (2) einen Standring für den Flaschenkörper (1) bildet.

9. Trinkflasche mit einem Standfuß nach Anspruch 8, **dadurch gekennzeichnet, dass**
die Negativform (11) der äußeren Form des Flaschenkopfes (2) vollständig oder dem oberen Teil des Flaschenkopfes (2) angepasst ist.

10. Trinkflasche mit einem Standfuß nach Anspruch 8 oder 9, **dadurch gekennzeichnet, dass**
der zwischen dem Flaschenkörper (1) und dem in die Negativform (11) eingesetzten Flaschenkopf (2) eine lösbare Verbindung besteht, vorzugsweise eine Rast-oder Klemmverbindung.

## Claims

1. Drink bottle comprising a bottle body (1) with a bottle bottom (7) arranged at the bottom, a bottle head connected to the bottle body (1) at the top, wherein the bottle head (2) is screwed to the bottle body (1) by means of thread pairing (4), and with a bottle cap (3), screwable to a spout of the bottle head (2) and arranged on the bottle head (2), **characterized in that**
the bottle body (1) has a casing (13) which is screwable or attachable to the underside of the bottle body (1) and whose size is dimensioned such that the bottle head (2) is accommodated in the casing (13) screwed or attached to the bottle body (1), or the bottle bottom (7) has a negative shape (11) facing into the bottle body (1) such that the unscrewed bottle head (2) is insertable at least partially, preferably completely, into the bottle body (1) on the bottle bottom side.

2. Drink bottle according to claim 1, **characterized in that**
the bottle cap (3) and the spout themselves do not project past the upper portion of the bottle head (2) and the upper portion of the bottle head (2) has a flat surface (6) which imparts stability to the bottle head (2) when placed on a base and rotated 180°.

3. Drink bottle according to claim 1 or 2, **characterized in that**
the bottle head (2) has two recesses (8) or two indentations, between which a bar (9) is located.

4. Drink bottle according to one of claims 1 to 3, **characterized in that**
a detachable connection, preferably a latching or clamping connection, exists between the bottle body (1) and the bottle head (2) inserted into the negative shape (11).

5. Drink bottle according to one of claims 1 to 4, **characterized in that**
the receptivity of the casing (13) for the bottle head (2) can be achieved preferably by using lower material thicknesses for the casing (13) in comparison to the bottle body (1).

6. Drink bottle according to one of claims 1 to 4, **characterized in that**
the negative shape (11) is adapted to the exterior shape of the bottle head (2), either completely or to the upper part of the bottle head (2).

7. Drink bottle according to one of claims 1 to 6, **characterized in that**
the bottle body (1) and the bottle head (2) and the bottle body (1) and the casing (13) have a cylindrical shape at least in the area of their thread pairing (4).

8. Drink bottle with a stand, wherein the drink bottle has a bottle body (1) with a bottle bottom (7) arranged at the bottom, a bottle head connected to the bottle body (1) at the top, and wherein the bottle head (2) is screwed to the bottle body (1) by means of thread pairing (4), and comprises a bottle cap (3), screwable to a spout of the bottle head (2) and arranged on the bottle head (2), **characterized in that**
the bottle bottom (7) has a negative shape (11) facing into the bottle body (1) such that the unscrewed bottle head (2) is insertable at least partially, preferably completely, into the bottle body (1) on the bottle bottom side, and the smooth end of the bottle head (2) forms a stand ring for the bottle body (1).

9. Drink bottle with a stand according to claim 8, **characterized in that**
the negative shape (11) is adapted to the exterior shape of the bottle head (2), either completely or to the upper part of the bottle head (2).

10. Drink bottle with a stand according to claim 8 or 9, **characterized in that**
a detachable connection, preferably a latching or clamping connection, exists between the bottle body (1) and the bottle head (2) inserted into the negative shape (11).

## Revendications

1. Gourde, comportant un corps de gourde (1) pourvu d'un fond inférieur (7) de gourde, placé en bas et d'une tête de gourde se raccordant vers le haut sur le corps de gourde (1), la tête de gourde (2) étant vissée sur le corps de gourde (1) à l'aide d'un couplage fileté (4), et pourvue d'un bouchon de gourde (3) placé sur la tête de gourde (2), susceptible d'être vissé sur un entonnoir de la tête de gourde (2), **caractérisée en ce que**
le corps de gourde (1) comporte sur le côté du fond inférieur un contenant (13), susceptible d'être vissé ou emboîté sur le corps de gourde (1), dont la taille est dimensionnée de telle sorte que la tête de gourde (2) trouve de la place dans le contenant (13) vissé ou emboîté sur le corps de gourde (1), ou que le fond inférieur (7) de gourde présente une empreinte négative (11) dirigée vers le corps de gourde (1), de sorte que la tête de gourde (2) dévissée soit insérable au moins en partie, de préférence totalement du côté du fond inférieur de la gourde dans le corps de gourde (1).

2. Gourde selon la revendication 1, **caractérisée en ce que**
le bouchon de gourde (3) et l'entonnoir seul ne saillit pas au-delà de la partie supérieure de la tête de gourde (2) et la partie supérieure de la tête de gourde (2) comporte une surface (6) plane, qui confère à la tête de gourde (2) tournée de 180° une stabilité lors de la dépose sur un support.

3. Gourde selon la revendication 1 ou 2, **caractérisée en ce que**
la tête de gourde (2) comporte deux évidements (8) ou deux fosses entre lesquelles se trouve une barrette (9).

4. Gourde selon l'une quelconque des revendications 1 à 3, **caractérisée en ce**
**qu'**entre le corps de gourde (1) et la tête de gourde (2) insérée dans l'empreinte négative (11), il existe un assemblage amovible, de préférence un assemblage par enclenchement ou par serrage.

5. Gourde selon l'une quelconque des revendications 1 à 4, **caractérisée en ce que**
la capacité d'accueil du contenant (13) pour la tête de gourde (2) peut s'obtenir de préférence par l'utilisation d'épaisseurs de matière moindres pour le contenant (13), en comparaison du corps de gourde (1).

6. Gourde selon l'une quelconque des revendications 1 à 4, **caractérisée en ce que**
l'empreinte négative (11) de la forme extérieure de la tête de gourde (2) est totalement adaptée ou adaptée à la partie supérieure de la tête de gourde (2).

7. Gourde selon l'une quelconque des revendications 1 à 6, **caractérisée en ce que**
le corps de gourde (1) et la tête de gourde (2) et le corps de gourde (1) et le contenant (13) présentent une forme cylindrique, au moins dans la zone de leur couplage fileté (4).

8. Gourde pourvue d'un support, la gourde comportant un corps de gourde (1) pourvu d'un fond inférieur (7) de gourde, placé en bas et d'une tête de gourde se raccordant vers le haut sur le corps de gourde (1) et la tête de gourde (2) étant vissée sur le corps de gourde (1) à l'aide d'un couplage fileté (4) et disposant d'un bouchon de gourde (3) placé sur la tête de gourde (2), susceptible d'être vissé sur un entonnoir de la tête de gourde (2), **caractérisée en ce que**
le fond inférieur (7) de gourde présente une empreinte négative (11) dirigée vers le corps de gourde (1), de telle sorte que la tête de gourde (2) dévissée soit insérable au moins en partie ou totalement du côté du fond inférieur de gourde dans le corps de gourde (1) et que la terminaison lisse de la tête de gourde (2) constitue un anneau de support pour le corps de gourde (1).

9. Gourde pourvue d'un support selon la revendication 8, **caractérisée en ce que**
l'empreinte négative (11) de la forme extérieure de la tête de gourde (2) est adaptée totalement ou à la partie supérieure de la tête de gourde (2).

10. Gourde pourvue d'un support selon la revendication 8 ou 9, **caractérisée en ce**
**qu'**entre le corps de gourde (1) et la tête de gourde (2) insérée dans l'empreinte négative (11), il existe un assemblage amovible, de préférence un assemblage par enclenchement ou par serrage.
